# EUROPÄISCHE PATENTSCHRIFT

(11) **EP 1 597 714 B1**
(45) Veröffentlichungstag und Bekanntmachung des Hinweises auf die Patenterteilung: **21.12.2016**
(21) Anmeldenummer: 04702664.6
(22) Anmeldetag: 16.01.2004
(51) Int. Cl.: G08C 19/00

(54) **ELEKTRONISCHE ZWISCHENBAUGRUPPE**
ELECTRONIC INTERMEDIATE MODULE
BLOC INTERMÉDIAIRE DE COMPOSANTS ÉLECTRONIQUES

(30) Priorität: 14.02.2003 DE 10306231
(43) Veröffentlichungstag der Anmeldung: 23.11.2005
(73) Patentinhaber: Dr. Johannes Heidenhain GmbH, 83301 Traunreut (DE); Siemens Aktiengesellschaft, 80333 München (DE)
(72) Erfinder: HAHN, Ulrich, 90766 Fürth (DE); OLLERT, Udo, 84558 Kirchweidach (DE); SPINGLER, Michael, 91074 Herzogenaurach (DE); STRASSER, Erich, 83308 Trostberg (DE)
(86) Internationale Anmeldenummer: PCT/EP2004/000288
(87) Internationale Veröffentlichungsnummer: WO 2004/072923

(56) Entgegenhaltungen:
- WO-A-01/65228
- CA-A- 2 315 459

## Beschreibung

Die vorliegende Erfindung betrifft eine Anordnung, bestehend aus einer Positionsmesseinrichtung, mindestens einer Peripherieeinheit, einer Steuereinheit und einer elektronische Zwischenbaugruppe.

Aus der JP 11-223558 ist bekannt, die Messwerte bzw. Daten eines Temperatursensors, der z.B. die Temperatur eines elektrischen Antriebes misst, zu einer Positionsmesseinrichtung zu übertragen und die Positionsdaten zusammen mit den Temperaturdaten in serieller Form über eine entsprechende Kommunikationsverbindung an eine nachgeordnete Steuereinheit zu übertragen. Die Messdaten des Temperatursensors werden hierzu in der Positionsmesseinrichtung A/D-gewandelt und für die serielle Übertragung geeignet aufbereitet. Als problematisch an einer derartigen Konfiguration ist anzusehen, dass darüber eventuell Störeinflüsse von Seiten des Temperatursensors auf die Elektronik der Positionsmesseinrichtung und demzufolge fehlerhafte Positionsdaten resultieren.

Weitere Probleme ergeben sich, wenn außer den Daten des Temperatursensors noch weitere Daten anderer Peripherieeinheiten zur Positionsmesseinrichtung und anschließend über die serielle Kommunikationsverbindung an eine nachgeordnete Steuereinheit übertragen werden sollen, beispielsweise die Daten von Beschleunigungssensoren etc.. So resultiert im Fall mehrerer derartiger Peripherieeinheiten das Problem, dass die jeweilige Positionsmesseinrichtung dann eine entsprechende Vielzahl von Schnittstellen, Steckverbindungen etc. für die weiteren Peripherieeinheiten aufweisen muss.

Aus Figur 2 der CA 2 315 459 A1 ist eine Multi-Sensor-Konfiguration bekannt. Diese umfasst mehrere Sensoren, die jeweils über geeignete Schnittstellen mit einer zentralen Sensor-Abfrageeinheit verbunden sind.

Über eine einzige ausgangsseitige Schnittstelle ist die Sensor-Abfrageeinheit mit einer einer zentralen Steuereinheit für die jeweilige Anwendung verbunden. Über eine weitere Schnittstelle werden der zentralen Steuereinheit Daten eines Drehgebers zugeführt. Die hier vorgeschlagene Architektur ist nicht geeignet, eine Mehrzahl von Sensoren an eine Positionsmesseinrichtung anzubinden.

Die WO 01/65228 A1 offenbart ein Online-Überwachungssystem, das die Beobachtung einer Mehrzahl überwachter Objekte in Echtzeit ermöglicht. Hierzu sind jedem Objekt ein oder mehrere Sesnoren zugeordnet, die in bestimmten zeitlichen Intervallen Messsignale bzgl. des Zustands des jeweils überwachten Objekts erzeugen. Diese Messsignale werden an eine zentrale Recheneinheit oder an ein oder mehrere Arbeitsstationen übermittelt. Auch dieses System offenbart keine Lösung, wie eine Mehrzahl von Sensoren im Bedarfsfall an eine Positionsmesseirnichtung anzubuiinden ist.

Aufgabe der vorliegenden Erfindung ist es daher, eine Lösung anzugeben, über die die Übertragung von Daten verschiedener Peripherieeinheiten über eine serielle Kommunikationsverbindung zwischen einer Positionsmesseinrichtung und einer Steuereinheit möglichst ungestört und mit wenig Aufwand zu bewerkstelligen ist.

Diese Aufgabe wird gelöst durch eine Anordnung mit den Merkmalen des Anspruches 1.

Vorteilhafte Ausführungsformen der erfindungsgemäßen Anordnung ergeben sich aus den Maßnahmen, die in den von Anspruch 1 abhängigen Patentansprüchen aufgeführt sind.

Erfindungsgemäß ist nunmehr vorgesehen, zwischen der Positionsmesseinrichtung und der mindestens einen Peripherieeinheit eine elektronische Zwischenbaugruppe anzuordnen, die in bestimmter Art und Weise ausgebildet ist. So umfasst die Zwischenbaugruppe ein oder mehrere Datenerfassungs-Schnittstellen, über die die Übertragung von Daten von ein oder mehreren Peripherieeinheiten in Richtung der Zwischenbaugruppe erfolgt. Des weiteren ist eine Kommunikations-Schnittstelle für eine Kommunikationsverbindung in der Zwischenbaugruppe vorgesehen, die zur vorzugsweise seriellen Übertragung der Daten von der Zwischenbaugruppe zur Positionsmesseinrichtung ausgebildet ist.

Die Datenerfassungs-Schnittstellen in der Zwischenbaugruppe können hierbei sowohl zur Übertragung von Analogdaten als auch zur seriellen Übertragung von Daten zwischen der Zwischenbaugruppe und den Peripherieeinheiten ausgebildet sein, je nachdem welche Art von Peripherieeinheiten vorgesehen sind.

Das Vorsehen einer derart ausgebildeten Zwischenbaugruppe bietet eine Reihe von Vorteilen. So ist zum einen eine Entkopplung zwischen der mindestens einen Peripherieeinheit und der Elektronik der Positionsmesseinrichtung gewährleistet, so dass insbesondere seitens der Elektronik keine Störeinflüsse mehr resultieren. Zum anderen muss auf Seiten der Positionsmesseinrichtung unabhängig von der Zahl und Art eventueller Peripherie-Einheiten nur noch eine Schnittstelle zur Kommunikation mit der Zwischenbaugruppe bereit gestellt werden; entsprechend geringer ist dementsprechend der Verkabelungsaufwand auch im Fall mehrerer eingesetzter Peripherieeinheiten, deren Daten in Richtung einer nachgeordneten Steuereinheit zu übertragen sind. Über die Zwischenbaugruppe können des weiteren unterschiedlichste Peripherieeinheiten an die Positionsmesseinrichtung angebunden werden, die jeweils zeitunkritische Daten liefern, welche über die Zwischenbaugruppe und die Positionsmesseinrichtung letztlich an die nachgeordnete Steuereinheit übertragen werden. Neben verschiedensten Sensoren - beispielsweise geeignet zur Temperaturmessung - kann es sich bei derartigen Peripherieeinheiten des weiteren auch um Speicherbausteine etc. handeln, die z.B. anordnungsspezifische Daten beinhalten.

Weitere Vorteile sowie Einzelheiten der vorliegenden Erfindung ergeben sich aus der nachfolgenden Beschreibung eines Ausführungsbeispiels anhand der beiliegenden Figur.

Diese zeigt ein schematisiertes Blockschaltbild einer erfindungsgemäßen Anordnung, bestehend aus einer Positionsmesseinrichtung 10, einer Zwischenbaugruppe 20, mehreren Peripherieeinheiten 31, 32, 33 und einer Steuereinheit 40. Eine derartige Anordnung kann etwa in einer Werkzeugmaschine vorgesehen sein, wobei mittels der Positionsmesseinrichtung 10 die Position eines beweglichen Teiles bestimmt werden, das über einen - nicht dargestellten - elektrischen Antrieb positioniert wird. Die derart ermittelten Positionsdaten werden zu Regelungszwecken an eine nachgeordnete Steuereinheit 40 in Form einer numerischen Werkzeugmaschinensteuerung übergeben.

Als Peripherieeinheiten 31, 32, 33 fungieren in einer derartigen Ausführungsvariante beispielsweise ein erster Temperatursensor 31, ein zweiter Temperatursensor 32 und ein Speicherbaustein 33. Über die Temperatursensoren 31, 32 werden unterschiedliche Temperaturen erfasst, etwa die Wicklungstemperatur des elektrischen Antriebs etc.; die über diese Peripherieeinheiten 31, 32 ermittelten Daten bzw. Messwerte werden nach der - noch zu erläuternden Übertragung - auf Seiten der Steuereinheit 40 zu Steuer- und Regelungszwecken in bekannter Art und Weise weiterverarbeitet.

Die in diesem Beispiel ferner vorgesehene dritte Peripherieeinheit 33 ist als Speicherbaustein ausgebildet, der z.B. entfernt von der Positionsmesseinrichtung 10 auf Seiten des Antriebes angeordnet ist und anordnungsspezifische Daten enthält, die ebenfalls von der Steuereinheit 40 weiterverarbeitet werden. Bei derartigen anordnungsspezifischen Daten kann es sich beispielsweise um Motorkenndaten etc. handeln, die zur automatisierten Inbetriebnahme des Gesamtsystems dienen.

Grundsätzlich kann es sich bei den verschiedenen Peripherieeinheiten demzufolge um Sensoren handeln, die i.w. zur Erfassung von zeitunkritischen Messgrößen ausgebildet sind, die dann in der Steuereinheit weiterverarbeitet werden. Alternativ ist an dieser Stelle wie erläutert auch der Einsatz von ein- und auslesbaren Speicherbausteinen als Peripherieeinheit möglich. Selbstverständlich können darüber hinaus noch weitere Varianten von Peripherieeinheiten an dieser Stelle zum Einsatz kommen.

Anstelle wie bislang die Daten derartiger Peripherieeinheiten 31, 32, 33 unmittelbar der Positionsmesseinrichtung 10 zuzuführen und die Daten über die serielle Kommunikationsverbindung 50 an die Steuereinheit 40 zu übertragen, ist nunmehr der Einsatz der elektronischen Zwischenbaugruppe 20 vorgesehen. Dieser werden wie aus der Figur ersichtlich zunächst die Daten der mindestens einen Peripherieeinheit 31, 32, 33 zugeführt, bevor diese Daten an die Positionsmesseinrichtung 10 übertragen werden.

Wie aus der Darstellung in der Figur ferner erkennbar, umfasst die Zwischenbaugruppe 20 im vorliegenden Beispiel hierzu drei schematisiert angedeutete Datenerfassungs-Schnittstellen 21.1, 21.2, 21.3 bzw. Datenerfassungseingänge für drei Datenübertragungsverbindungen 60.1, 60.2, 60.3 zu den Peripherieeinheiten 31, 32, 33. Die Datenübertragungsverbindungen 60.1, 60.2, 60.3. sind hierbei jeweils zur Übertragung von Daten zwischen der jeweiligen Peripherieeinheit 31, 32, 33 und der Zwischenbaugruppe 20 ausgebildet. Je nach Art der Peripherieeinheit 31, 32, 33 kann die Datenübertragung zwischen der Peripherieeinheit 31, 32, 33 und Zwischenbaugruppe 20 variieren; dementsprechend unterschiedlich ist dann selbstverständlich auch die Datenerfassungs-Schnittstelle 21.1, 21.2, 21.3 der Zwischenbaugruppe 20 auszubilden. So werden etwa im Fall der als Temperatur- und Beschleunigungssensoren ausgebildeten Peripherieeinheiten 31, 32 die erzeugten Messwerte als Analogdaten an die Zwischenbaugruppe 20 übertragen; dementsprechend sind die zugehörigen Datenerfassungs-Schnittstellen 21.1, 21.2 so auszubilden, dass die Übertragung von Analogdaten zwischen den Peripherieeinheiten 31, 32 und der Zwischenbaugruppe 33 möglich ist. Im Fall der als Speicherbaustein ausgebildeten dritten Peripherieeinheit 33 dieses Beispiels ist hingegen eine serielle Übertragung von Daten zwischen dem Speicherbaustein 33 und der Zwischenbaugruppe 20 vorgesehen; entsprechend muss dann die Datenerfassungs-Schnittstelle 21.3 so ausgebildet sein, dass eine serielle Datenübertragung zwischen dem Speicherbaustein 33 und der Zwischenbaugruppe 20 möglich ist.

Die derart in die Zwischenbaugruppe 20 übertragenen Daten werden in der Zwischenbaugruppe 20 anschließend - in noch zu erläuternder Art und Weise - weiterverarbeitet und ausgangsseitig zur Übertragung über die erste serielle Kommunikationsverbindung 70 an die Positionsmesseinrichtung 10 bereit gestellt. Hierzu weist die Zwischenbaugruppe 20 eine Kommunikations-Schnittstelle 22 für die erste Kommunikationsverbindung 70 auf, über die eine serielle Übertragung von Daten zwischen der Zwischenbaugruppe 20 und der Positionsmesseinrichtung 10 erfolgt.

Auf Seiten der Positionsmesseinrichtung 10 ist zu diesem Zweck eine erste Kommunikationsschnittstelle 12 für die erste, vorzugsweise serielle Kommunikationsverbindung 70 zur Zwischenbaugruppe 20 vorgesehen. Ferner weist die Positionsmesseinrichtung 10 eine zweite Kommunikationsschnittstelle 13 für eine zweite, ebenfalls vorzugsweise serielle Kommunikationsverbindung 50 auf, über der die Datenübertragung zwischen der Positionsmesseinrichtung 10 und der nachgeordneten Steuereinheit 40 abgewickelt wird.

Auf Seiten der Positionsmesseinrichtung 10 werden demzufolge die von der Zwischenbaugruppe übertragenen zeitunkritischen Daten der verschiedenen Peripherieeinheiten 31, 32, 33 zusammen mit den über eine Positionssignalerzeugungseinheit 11 generierten Positionsdaten in einer Signalaufbereitungseinheit 14 derart aufbereitet, dass diese in einem geeigneten seriellen Protokoll über die zweite Kommunikationsverbindung 50 zur Steuereinheit 40 übertragbar sind.

In der Zwischenbaugruppe 20 sind zwischen den Datenerfassungs-Schnittstellen 21.1, 21.2, 21.3 und der Kommunikations-Schnittstelle 22 in schematisierter Form eine Reihe weiterer Komponenten angedeutet, deren prinzipielle Funktion nachfolgend erläutert sei. Es sei an dieser Stelle darauf hingewiesen, dass die Art, Anzahl und Ausgestaltung dieser Komponenten je nach anzuschließenden Peripherieeinheiten durchaus variieren kann.

So umfasst im vorliegenden Beispiel die Zwischenbaugruppe 20 ferner eine A/D-Wandlereinheit 23, die zur Digitalisierung der von den beiden Peripherieeinheiten 31, 32 gelieferten Analogdaten dient.

Zur Weiterverarbeitung der in diesem Beispiel jeweils digitalisiert vorliegenden Daten der Peripherieeinheiten 31, 32, 33 ist ferner eine Signalverarbeitungseinheit 24 in der Zwischenbaugruppe 20 vorgesehen. Darüber kann beispielsweise eine geeignete Verarbeitung der Messgrößen der beiden Peripherieeinheiten 31, 32 erfolgen; hierbei kann es sich etwa um eine geeignete Filterung der gelieferten Temperaturdaten handeln, eine Signalüberwachung incl. Alarmgenerierung etc..

Ebenfalls schematisiert ist in der Figur auf Seiten der Zwischenbaugruppe ferner noch eine Signalaufbereitungseinheit 25 angedeutet, die im wesentlichen für die Aufbereitung der von den Peripherieeinheiten 31, 32, 33 gelieferten bzw. übertragenen Daten zur seriellen Übertragung über die Kommunikations-Schnittstelle 22 sorgt.

Im Fall der ersten seriellen Kommunikationsverbindung 70 zwischen der Zwischenbaugruppe 20 und der Positionsmesseinrichtung kann es sich beispielsweise um eine sog. I²C-Schnittstelle handeln. Die gleiche Schnittstellenarchitektur kann im übrigen auch vorteilhafterweise im Fall der seriellen Datenübertragungsverbindung 60.3 zwischen der Zwischenbaugruppe 20 und der als Speicherbaustein ausgebildeten Peripherieeinheit 33 vorgesehen werden. Grundsätzlich können an dieser Stelle jedoch auch weitere bekannte serielle Schnittstellenarchitekturen zum Einsatz kommen.

Bei der zweiten seriellen Kommunikationsverbindung 50 zwischen der Positionsmesseinrichtung 10 und der nachgeordneten Steuereinheit 40 kann es sich beispielsweise um eine Schnittstellenarchitektur auf Ethernet-Basis handeln, über die der Datentransfer abgewickelt wird. Grundsätzlich kommen an dieser Stelle jedoch auch andere bekannte serielle SchnittstellenArchitekturen in Betracht.

Alternativ zur in der Figur dargestellten Anordnung aus Positionsmesseinrichtung, Zwischenbaugruppe und Steuereinheit gibt es grundsätzlich auch andere Anordnungsvarianten. Beispielsweise wäre es auch möglich, die Zwischenbaugruppe zwischen Steuereinheit und Positionsmesseinrichtung anzuordnen. Die von den Peripherieeinheiten gelieferten Daten werden über die Datenerfassungs-Schnittstellen der Zwischenbaugruppe zunächst in die Zwischenbaugruppe übertragen und dann über die Kommunikations-Schnittstelle in die Positionsmesseinrichtung. Dort werden diese Daten zusammen mit den Positionsdaten zur seriellen Übertragung an die Steuereinheit aufbereitet und über die Zwischenbaugruppe schließlich an die Steuerereinheit übertragen. In diesem Fall wäre es zudem denkbar, in der Zwischenbaugruppe eine Spannungsversorgung für die Positionsmesseinrichtung unterzubringen.

Im Rahmen der vorliegenden Erfindung existieren somit neben dem erläuterten Ausführungsbeispiel vielfältige weitere Ausgestaltungsmöglichkeiten.

## Patentansprüche

1. Anordnung, bestehend aus
- einer Positionsmesseinrichtung (10) zur Bestimmung der Position eines beweglichen Teils,
- mindestens einer Peripherieeinheit (31, 32, 33),
- einer Steuereinheit (40), welche über eine serielle Kommunikationsverbindung (50) mit der Positionsmesseinrichtung (10) verbunden ist und welche von der Positionsmesseinrichtung (10) Positionsdaten zu Regelungszwecken übergeben bekommt,
- einer elektronischen Zwischenbaugruppe (20) zur Erfassung von Daten der mindestens einen Peripherieeinheit (31, 32, 33) und zur Übermittlung der erfassten Daten an die Positionsmesseinrichtung (10), wobei die Zwischenbaugruppe (20)
- mindestens eine Datenerfassungs-Schnittstelle (21.1, 21.2, 21.3) für eine Datenübertragungsverbindung (60.1, 60.2, 60.3) umfasst, die zur Übertragung von Daten von der mindestens einen Peripherieeinheit (31, 32, 33) in Richtung der Zwischenbaugruppe (20) ausgebildet ist und ferner
- eine Kommunikations-Schnittstelle (22) für eine Kommunikationsverbindung (70) umfasst, die zur seriellen Übertragung der Daten von der Zwischenbaugruppe (20) zur Positionsmesseinrichtung (10) ausgebildet ist.

2. Anordnung nach Anspruch 1, wobei die Peripherieeinheit (31, 32) als Sensor zur Erfassung von zeitunkritischen Messgrößen ausgebildet ist.

3. Anordnung nach Anspruch 2, wobei die Peripherieeinheit (31) als Temperatursensor ausgebildet ist.

4. Anordnung nach Anspruch 1, wobei die Peripherieeinheit (33) als Speicherbaustein ausgebildet ist.

5. Anordnung nach Anspruch 4, wobei im Speicherbaustein spezifische Daten der Anordnung abgelegt sind.

6. Anordnung nach Anspruch 1, wobei die Datenerfassungs-Schnittstelle (21.1, 21.2) der elektronischen Zwischenbaugruppe (20) zur Übertragung von Analogdaten zwischen der Peripherieeinheit (31, 32) und der Zwischenbaugruppe (20) ausgebildet ist.

7. Anordnung nach Anspruch 6, wobei die elektronische Zwischenbaugruppe (20) eine A/D-Wandlereinheit (23) zur Digitalisierung der von der Peripherieeinheit (31, 32) übertragenen Analogdaten umfasst.

8. Anordnung nach Anspruch 1, wobei die elektronische Zwischenbaugruppe (20) ferner eine Signalverarbeitungs-Einheit (24) zur Verarbeitung der von der Peripherieeinheit (31, 32, 33) übertragenen Daten umfasst.

9. Anordnung nach Anspruch 1, wobei die elektronische Zwischenbaugruppe (20) ferner eine Signalaufbereitungs-Einheit (25) umfasst, die für Aufbereitung der von den Peripherieeinheiten (31, 32, 33) übertragenen Daten zur seriellen Übertragung über die Kommunikations-Schnittstelle (22) geeignet ist.

10. Anordnung nach Anspruch 1, wobei die Datenerfassungs-Schnittstelle (21.3) der elektronischen Zwischenbaugruppe (20) zur seriellen Übertragung von Daten zwischen der Peripherieeinheit (33) und der Zwischenbaugruppe (20) ausgebildet ist.

## Claims

1. Arrangement comprising
- a position measuring device (10) for determining the position of a movable part,
- at least one peripheral unit (31, 32, 33),
- a control unit (40) which is connected to the position measuring device (10) via a serial communication connection (50) and receives position data for regulating purposes from the position measuring device (10),
- an electronic intermediate assembly (20) for acquiring data relating to the at least one peripheral unit (31, 32, 33) and for transmitting the acquired data to the position measuring device (10),
the intermediate assembly (20)
- comprising at least one data acquisition interface (21.1, 21.2, 21.3) for a data transmission connection (60.1, 60.2, 60.3) which is designed to transmit data from the at least one peripheral unit (31, 32, 33) in the direction of the intermediate assembly (20), and also
- comprising a communication interface (22) for a communication connection (70) which is designed to serially transmit the data from the intermediate assembly (20) to the position measuring device (10).

2. Arrangement according to Claim 1, the peripheral unit (31, 32) being in the form of a sensor for recording non-time-critical measurement variables.

3. Arrangement according to Claim 2, the peripheral unit (31) being in the form of a temperature sensor.

4. Arrangement according to Claim 1, the peripheral unit (33) being in the form of a memory module.

5. Arrangement according to Claim 4, specific data relating to the arrangement being stored in the memory module.

6. Arrangement according to Claim 1, the data acquisition interface (21.1, 21.2) of the electronic intermediate assembly (20) being designed to transmit analogue data between the peripheral unit (31, 32) and the intermediate assembly (20).

7. Arrangement according to Claim 6, the electronic intermediate assembly (20) comprising an A/D converter unit (23) for digitizing the analogue data transmitted by the peripheral unit (31, 32).

8. Arrangement according to Claim 1, the electronic intermediate assembly (20) also comprising a signal processing unit (24) for processing the data transmitted by the peripheral unit (31, 32, 33).

9. Arrangement according to Claim 1, the electronic intermediate assembly (20) also comprising a signal conditioning unit (25) which is suitable for conditioning the data transmitted by the peripheral units (31, 32, 33) for serial transmission via the communication interface (22).

10. Arrangement according to Claim 1, the data acquisition interface (21.3) of the electronic intermediate assembly (20) being designed to serially transmit data between the peripheral unit (33) and the intermediate assembly (20).

## Revendications

1. Arrangement, composé de
- un dispositif de mesure de position (10) destiné à déterminer la position d'une pièce mobile,
- au moins une unité périphérique (31, 32, 33),
- une unité de commande (40) qui est reliée au dispositif de mesure de position (10) par le biais d'une liaison de communication série (50) et qui reçoit, transmises par le dispositif de mesure de position (10), des données de position à des fins de régulation,
- un sous-ensemble intermédiaire électronique (20) destiné à acquérir des données de l'au moins une unité périphérique (31, 32, 33) et à communiquer les données acquises au dispositif de mesure de position (10), le sous-ensemble intermédiaire (20)
- comprenant au moins une interface d'acquisition de données (21.1, 21.2, 21.3) pour une liaison de transmission de données (60.1, 60.2, 60.3), laquelle est configurée pour la transmission de données de l'au moins une unité périphérique (31, 32, 33) en direction du sous-ensemble intermédiaire (20), et en outre
- comprenant une interface de communication (22) pour une liaison de communication (70), laquelle est configurée pour la transmission en série des données du sous-ensemble intermédiaire (20) au dispositif de mesure de position (10).

2. Arrangement selon la revendication 1, l'unité périphérique (31, 32) étant réalisée sous la forme d'un capteur destiné à acquérir des grandeurs de mesure non chronosensibles.

3. Arrangement selon la revendication 2, l'unité périphérique (31) étant réalisée sous la forme d'un capteur de température.

4. Arrangement selon la revendication 1, l'unité périphérique (3) étant réalisée sous la forme d'un composant de mémoire.

5. Arrangement selon la revendication 4, des données spécifiques de l'arrangement étant stockées dans le composant de mémoire.

6. Arrangement selon la revendication 1, l'interface d'acquisition de données (21.1, 21.2) du sous-ensemble intermédiaire électronique (20) étant configurée pour la transmission de données analogiques entre l'unité périphérique (31, 32) et le sous-ensemble intermédiaire (20).

7. Arrangement selon la revendication 6, le sous-ensemble intermédiaire électronique (20) comprenant une unité de conversion A/N (23) destinée à la numérisation des données analogiques transmises par l'unité périphérique (31, 32).

8. Arrangement selon la revendication 1, le sous-ensemble intermédiaire électronique (20) comprenant en outre une unité de traitement de signal (24) destinée au traitement des données transmises par l'unité périphérique (31, 32, 33).

9. Arrangement selon la revendication 1, le sous-ensemble intermédiaire électronique (20) comprenant en outre une unité de conditionnement de signal (25), laquelle est conçue pour le conditionnement des données transmises par l'unité périphérique (31, 32, 33) en vue de la transmission en série par le biais de l'interface de communication (22).

10. Arrangement selon la revendication 1, l'interface d'acquisition de données (21.3) du sous-ensemble intermédiaire électronique (20) étant configurée pour la transmission en série de données entre l'unité périphérique (33) et le sous-ensemble intermédiaire électronique (20).
